# EUROPÄISCHE PATENTSCHRIFT

(11) **EP 0 896 747 B1**
(45) Veröffentlichungstag und Bekanntmachung des Hinweises auf die Patenterteilung: **01.12.1999**
(21) Anmeldenummer: 96914156.3
(22) Anmeldetag: 30.04.1996
(51) Int. Cl.: H01Q 1/44, H01Q 15/16

(54) **FOLIENAUFKLEBER FÜR SATELLITENANTENNEN**
FILM STICKER FOR SATELLITE DISHES
FILM ADHESIF POUR ANTENNES PARABOLIQUES

(43) Veröffentlichungstag der Anmeldung: 17.02.1999
(73) Patentinhaber: Hauck, Cornelia, 31637 Rodewald (DE); Hauck, Bernhard, 31637 Rodewald (DE)
(72) Erfinder: Hauck, Cornelia, 31637 Rodewald (DE); Hauck, Bernhard, 31637 Rodewald (DE)
(86) Internationale Anmeldenummer: EP9601802
(87) Internationale Veröffentlichungsnummer: WO9741620

(56) Entgegenhaltungen:
- DE-U- 9 410 639
- GB-A- 2 246 242
- US-A- 4 268 835
- US-A- 4 568 945
- PATENT ABSTRACTS OF JAPAN vol. 011, no. 231 (E-527), 28.Juli 1987 & JP 62 048110 A (DX ANTENNA CO LTD), 2.März 1987,

## Beschreibung

Die Erfindung betrifft einen Folienaufkleber für Satellitenantennen, der faltenfrei auf runde, konkav geformte Flächen aufgeklebt werden kann.

A.)Zu lösende Aufgabe: Beim Aufkleben von Folien auf runde konkav geformte Flächen liegt die besondere Schwierigkeit darin, daß der Gesamtumfang von 360° zu groß ist und dadurch Falten entstehen.

Diese Aufgabe wird dadurch gelöst, daß der kreisförmige Folienaufkleber aus einzelnen voneinander getrennten Kreissektoren besteht, die auf Stoß nebeneinander geklebt werden können.

Hierdurch wird erkennbar die Anpassung an die nicht ebene Fläche verbessert und der vorzugsweise UV licht - und frostbeständige Folienaufkleber läßt sich faltenfrei aufkleben.

W.) Dies ist mit dem US Patent US-PS 4 547 001 nicht möglich, da es 6 unvollständig getrennte Sektoren sind, bei denen die radialen Einschnitte nicht bis zum Mittelpunkt geführt werden.

Auch die Aufkleber der Druckschriften DE 33 10 487 A1, DE 87 03 644 U1 und US - PS 1 484 234 sind nicht dazu geeignet eine konkav geformte Kreisfläche zu bekleben.

Aus der GB-A-2 246 242 ist ein Folienaufkleber für die konkave Seite von Satellitenantennen bekannt, der aus einzelnen voneinander getrennten Kreissektoren besteht.

Es ist des weiteren vorteilhaft, wenn der Folienaufkleber aus zehn Kreissektoren besteht und dabei 0,51% des vollen Kreisumfangs entfallen.

B.) In der Zeichnung ist ein Ausführungsbeispiel der Erfindung dargestellt.

## Patentansprüche

1. Kreisförmiger Folienaufkleber für die konkave Seite von Satellitenantennen, der aus einzelnen von einander getrennten Kreissektoren besteht, die auf Stoß nebeneinander geklebt werden können.

2. Folienaufkleber nach Anspruch 1, der aus mehreren Kreissektoren besteht.

3. Folienaufkleber nach einem der Ansprüche 1 - 2 , der selbstklebend ist und aus UV- und frostbeständigem Material besteht.

## Claims

1. Circular sticker for the concave side of satellites - bowls, which exists out of separate segments which can be pasted on push.

2. Stickers for the concave side of satellites-bowls which includes several segments.

3. Stickers that go conform with the claims 1-2, it's a self-adhesive foil which is resistant against ultra-violet light and frostproofed.

## Revendications

1. Feuille adhésive circulaire pour le côté concave des antennes satellites, constituée de secteurs circulaires isolés les uns des autres, qui peuvent être collés minutieusement bord les uns à côté des autres.

2. Feuille adhésive d'aprés Droit 1, constituée des plusieurs secteurs circulaires.

3. Feuilles adhésive d'après un des Droits 1-2, qui est auto-adhésive et constituée d'un matériau résistant aux rayons ultraviolets et au gel.
